# EUROPÄISCHE PATENTSCHRIFT

(11) **EP 0 121 101 B1**
(45) Veröffentlichungstag und Bekanntmachung des Hinweises auf die Patenterteilung: **09.11.1988**
(21) Anmeldenummer: 84102137.1
(22) Anmeldetag: 29.02.1984
(51) Int. Cl.: E04B 7/00, E04C 3/07, E04B 1/58

(54) **Überdachungs-Anordnung**
Roof structure for covering
Structure de couverture

(30) Priorität: 01.03.1983 DE 3307179
(43) Veröffentlichungstag der Anmeldung: 10.10.1984
(73) Patentinhaber: Kristall Bausysteme GmbH + Co., D-7071 Iggingen/Brainkofen (DE)
(72) Erfinder: Grau, Hermann, D-7070 Schwäbisch-Gmünd-Lindach (DE); Krämer, Dieter, D-8000 München 40 (DE)
(74) Vertreter: Weber, Otto-Ernst, Dipl.-Phys.

(56) Entgegenhaltungen:
- FR-A- 1 281 098
- FR-A- 1 402 673
- FR-A- 1 408 950
- FR-A- 1 548 500
- FR-A- 2 196 653
- FR-A- 2 209 872
- GB-A- 591 108

## Beschreibung

Die Erfindung betrifft eine Überdachungsanordnung zum Überdachen einer vorgebbaren Fläche, insbesondere für Vorplätze, Wintergärten, Pergolen oder Hauseingänge gemäß Oberbegriff des Anspruchs 1.

Eine derartige Überdachungsanordnung ist aus der FR-A-1 281 098 bekannt. Als Nachteil kann es jedoch bei dieser bekannten Überdachungsanordnung angesehen werden, daß im entsprechenden Rastermaß keine Führungseinrichtungen für die aufzubringenden Dachelemente, insbesondere bei kuppelförmigen Dachelementen, vorhanden sind. Hierdurch ist ein erheblicher Montage- und Ausrichtungsaufwand für die Fertigung der kompletten Überdachungsanordnung notwendig.

Ausgehend von diesem Stand der Technik liegt daher der Erfindung die Aufgabe zugrunde, eine gattungsgemäße Überdachungsanordnung mit einer relativ einfachen Ausrichtungsmöglichkeit für die darauf zu befestigenden Dachelemente vorzusehen, wobei auch eine erhebliche Reduzierung des Montageaufwandes bei flexibler Anpassungsmöglichkeit möglich sein soll.

Diese Aufgabe wird erfindungsgemäß bei einer Überdachungsanordnung nach Oberbegriff des Anspruchs 1 durch die Merkmale des kennzeichnenden Teils gelöst.

Hierdurch ergibt sich der besondere Vorteil, daß die aufzubringenden Dachhaut-Elemente relativ einfach und ohne grössere Ausrichtung in der im wesentlichen V-förmigen Rinne mit ihren Rändern plaziert werden können, so daß die Erstellung der gesamten Überdachungsanordnung in relativ kurzer Zeit und in wirtschaftlicher Weise auch an der Baustelle fertiggestellt werden kann.

Eine bevorzugte Ausführungsform der erfindungsgemäßen Anordnung sieht vor, daß Basisträger vorgesehen sind, welche eine Länge haben, die der Kantenlänge eines Gitterfeldes entspricht, wobei in jedem Gittereckpunkt wenigstens ein Basisträger und ein dazu unter einem rechten Winkel verlaufender Querträger zusammentreffen.

Weiterhin kann vorzugsweise vorgesehen sein, daß Doppelbasisträger vorgesehen sind, welche zwei Gitterfelder übergreifen und welche in ihrem mittleren Bereich, für eine Kreuzung oder für einen T-förmigen Anschluß eines quer zum Basisträger verlaufenden Querträgers, am oberen Rand eine Ausklinkung aufweisen.

Durch die Verwendung von Basisträgern und Doppelbasisträgern wird die Anpassung an individuell gewünschte Abmessungen weiter gefördert. Es hat sich gezeigt, daß mit einem Rastermaß von 300 mm eine horizontale, freitragende, gitterartige Tragkonstruktion erstellt werden kann, und zwar aus vollständig vorgefertigten Bauteilen, die an praktisch alle Abmessungswünsche angepaßt werden kann.

Eine besonders vorteilhafte Möglichkeit zur Herstellung der Ausklinkung ergibt sich dadurch, daß das Stahlblech-Profil zur Herstellung der Ausklinkung eine als Sollbruchlinie dienende Keilnut oder ein Langloch aufweist.

Dabei hat sich eine Anordnung gut bewährt, welche vorsieht, daß die Keilnut sich im unteren Teil des zur Bildung der V-förmigen Rinne abgewinkelten Randbereiches befindet.

Die V-förmige Rinne erweist sich zum Abführen von Regenwasser als sehr gut geeignet und wird gemäß einer vorteilhaften Weiterbildung des Erfindungsgegenstandes dadurch geschaffen, daß der zur Bildung der V-förmigen Rinne abgewinkelte Randbereich um einen Winkel von etwa 45 Grad gegenüber einer vertikal anzuordnenden Trägerhauptfläche abgewinkelt ist.

Sowohl die Biegesteifigkeit als auch die Knickfestigkeit der Träger wird dadurch besonders günstig beeinflußt, daß das Stahlblech-Profil des Trägers in seinem unteren Bereich einen nach einer Seite abgewinkelten Bereich aufweist, welcher in derselben Richtung wie der obere Randbereich abgewinkelt ist, und daß der untere Rand des abgewinkelten Bereiches in entgegengesetzter Richtung zu der genannten Abwinklung derart umgebogen ist, daß eine Ausbauchung und ein im wesentlichen rechtwinklig zu der Trägerhauptfläche angeordneter Untergurt gebildet ist, dessen Rand in der durch die Trägerhauptfläche festgelegten Ebene angeordnet ist.

Dabei kann vorzugsweise vorgesehen sein, daß die Stahlblech-Profile kaltverformte Profilteile sind.

Die zwischen den Stahlblech-Profilen angeordneten Leichtmetall-Verbindungsbleche können natürlich auch als Strangpreßprofile oder auch als Gußteile ausgebildet sein, ohne den Rahmen der Erfindung zu verlassen. Es dienen auch die in der vorliegenden Beschreibung niedergelegten Materialangaben vor allem zur Veranschaulichung des Erfindungsgegenstandes, und es können im Rahmen der Erfindung auch andere Materialien mit hinreichender Festigkeit verwendet werden.

In der Praxis hat sich eine Anordnung gut bewährt, welche sich dadurch auszeichnet, daß das Stahlblech-Profil eine Höhe von insgesamt etwa 180 mm aufweist, von welcher der obere abgewinkelte Randbereich etwa 30 mm, die Trägerhauptfläche etwa 100 mm und der untere abgewinkelte Bereich etwa 50 mm einnehmen.

Dabei kann vorgesehen sein, daß das Stahlblech-Profil eine Blechstärke von etwa 2,5 mm aufweist.

Eine sehr vorteilhafte Weiterbildung des Erfindungsgegenstandes zeichnet sich weiterhin dadurch aus, daß das Stahlblech-Profil in der im eingebauten Zustand vertikal angeordneten Trägerhauptfläche in deren oberer Hälfte jeweils im Rasterabstand angeordnete, horizontal verlaufende Langlöcher aufweist.

Die Langlöcher erfüllen eine vorteilhafte Doppelfunktion, weil sie einerseits dazu dienen, daß Halteklammern für Dachhaut-Elemente in diese Langlöcher eingreifen, während die weitere Funktion dieser Langlöcher darin zu sehen ist, daß sie die Ausklinkung der Doppelbasisträger stark vereinfachen. Es braucht nämlich zur Herstellung einer Ausklinkung lediglich an den beiden Enden eines Langloches von oben quer ein Einschnitt vom Rand des Trägers bis zum Langloch ausgeführt zu werden, um die gewünschte Ausklinkung zu erzeugen.

Weiterhin kann gemäß einer besonders vorteilhaften Ausgestaltung des Erfindungsgegenstandes vorgesehen sein, daß das Stahlblech-Profil auf der Trägerhauptfläche sowie an dem Untergurt in einem Abstand voreinander, welcher einem vorgebbaren Bruchteil des Rastermaßes entspricht, Reihen von Ankörnungen aufweisen.

Dabei sieht eine vorteilhafte Ausgestaltung weiterhin vor, daß auf der Trägerhauptfläche zwei Reihen von Ankörnungen vorgesehen sind, welche die Bohrungen für die Verbindungsschrauben sowie die Schnittlängen für die Träger markieren.

Die Ankörnungen dienen einerseits als Maßeinheit zum Ablängen der Träger und andererseits zum Erstellen des Bohrbildes ohne Bohrschablone für die Trägeranschlüsse.

In ähnlicher Weise wie die Langlöcher werden auch die in der Längsrichtung der Träger in einer alternativen Ausführungsform vorgesehenen Keilnuten zur Ausbildung der Ausklinkungen verwendet. Es kann nämlich ein Teilbereich des Trägers einfach ausgebrochen werden, nachdem in der Querrichtung zu der Keilnut vom Rand des Trägers her bis zur Keilnut eingesägt wurde.

Zur Versteifung der Träger kann weiterhin vorzugsweise vorgesehen sein, daß die Verbindungsbleche im Querschnitt die Form eines umgekehrten "T" aufweisen, dessen Querschenkel innerhalb der Ausbauchung angeordnet und mit dem horizontalen Untergurt verschraubt ist.

Um Basisträger oder Doppelbasisträger jeweils mit ihren Enden aneinander zu fügen sieht eine besonders vorteilhafte Ausführungsform des Erfindungsgegenstandes vor, daß zwischen den Enden von Basisträgern bzw. Doppelbasisträgern jeweils ein Kreuzknotenelement angeordnet ist, welches aus einem einstückig ausgebildeten, balkenkreuzartig geformten, mit gabelartig angeordneten Doppelflanschen ausgestatteten Leichtmetallkörper besteht, zwischen dessen Doppelflanschen die Leichtmetall-Verbindungsbleche angeordnet sind.

Dabei kann die Anordnung vorteilhafterweise derart getroffen sein, daß jeder Doppelflansch zwei übereinander angeordnete Bohrungen aufweist, die mit entsprechenden Öffnungen in den Leichtmetall-Verbindungsblechen fluchten und von denen die untere Öffnung als Bohrung mit dem gleichen Durchmesser wie die untere Bohrung im Doppelflansch ausgebildet ist und die obere Öffnung -ein sich in horizontaler Richtung erstreckendes Langloch ist, und daß zwischen stirnseitigen Rändern der Leichtmetall-Verbindungsbleche ein in dem Kreuzknotenelement drehbarer Exzenternocken angeordnet ist, an dessen Umfangsfläche die stirnseitigen Ränder der Leichtmetall-Verbindungsbleche abstützbar sind.

Eine solche Anordnung kann vorzugsweise dadurch weitergebildet werden, daß der Exzenternocken im Querschnitt polygonal ausgebildet ist, wobei jeweils auf gleichem Abstand vom Drehpunkt zwei zueinander parallele Flächen vorgesehen sind.

Bei einer derartigen Anordnung kann an den Kreuzknoten jeweils eine Überhöhung durchgeführt werden, indem nämlich der betreffende Kreuzknotenbereich durch eine Montagestütze leicht angehoben wird, wobei die unteren Verbindungszapfen als Gelenk wirken und die oberen Verbindungszapfen in einem Langloch jeweils eine horizontale Bewegung ausführen können, wonach die Stirnseiten der Trägeranschlüsse durch den Exzenternocken auseinandergedrückt gehalten werden.

Um eine gute Abdichtung der erfindungsgemäßen Überdachung gegen Regenwasser zu gewährleisten, kann vorzugsweise vorgesehen sein, daß zwischen in die V-förmige Rinne hineinragenden Rändern von Dachhaut-Elementen ein dauerelastisches Dichtungsband angeordnet ist.

Die Montage wird dadurch wesentlich erleichtert, daß entlang den Rändern der Dachhaut-Elemente, die in die V-förmige Rinne hineinragen, ein doppelseitig klebendes Band angeordnet und mit zur Montage lösbaren Schutzband abgedeckt ist.

Vorzugsweise ist weiterhin vorgesehen, daß die in die V-förmige Rinne hineinragenden Ränder der kuppelförmigen Dachhaut-Elemente durch elastische Halteklammern gehalten sind, die an den Trägern angreifen.

Diese Halteklammern zeichnen sich nach einer vorteilhaften Ausführungsform des Erfindungsgegenstandes dadurch aus, daß die Halteklammern jeweils in ihrem oberen Bereich V-förmig geformte, die Ränder der Dachhaut-Elemente übergreifende Ausleger aufweisen und in ihrem unteren Bereich in Öffnungen in den Trägern eingreifende Haken aufweisen.

Vorteilhafterweise ist die Anordnung dabei derart getroffen, daß die Haken in Langlöcher eingreifen, die in horizontaler Richtung in den Trägerhauptflächen angeordnet sind.

Um die erfindungsgemäße Überdachung auch optisch besonders vorteilhaft auszugestalten, kann weiterhin vorzugsweise vorgesehen sein, daß eine an einem Träger anbringbare Halterung vorgesehen ist, welche zur Anbringung einer vertikalen Randverblendung eine obere und eine untere Schiene aufweist, in welche nachträglich eine praktisch beliebig gestaltete Zierverblendung einzusetzen ist.

Diese Anordnung zeichnet sich vorzugsweise dadurch aus, daß die untere Schiene eine nach oben offene U-förmige Rinne aufweist.

Um nicht nur in den äußeren Randbereichen eine besonders ansprechende Verblendung anbringen zu können, sondern um auch unter der Dachkonstruktion eine Zierblende vorteilhaft anbringen zu können, sieht eine weitere Ausgestaltung des Erfindungsgegenstandes vor, daß die untere Schiene eine zur Aufnahme einer horizontalen Verblendung dienende weitere U-Schiene aufweist, bei welcher das "U" horizontal angeordnet ist.

Insgesamt läßt sich gemäß der Erfindung in sehr weitgehender Anpassung an praktisch beliebige Wünsche hinsichtlich Abmessungen und optischer Ausgestaltung eine Überdachung aufbauen, welche einerseits in wirtschaftlicher Hinsicht die Vorteile einer industriellen Serienfertigung ausnutzt und dabei jedoch zugleich hinsichtlich der optisch-ästhetischen Gestaltung freizüge Gestaltungsmöglichkeiten bietet.

Die Erfindung wird nachfolgend beispielsweise anhand der Zeichnung beschrieben; in dieser zeigen:
Fig. 1. einen schematischen Grundriß einer erfindungsgemäßen Überdachungs-Anordnung,
Fig. 2. einen schematischen Aufriß eines Doppelbasisträgers mit einer Ausklinkung,
Fig. 3. eine Seitenansicht des in der Fig. 2 dargestellten Doppelbasisträgers,
Fig. 4. eine teilweise im Schnitt veranschaulichte Darstellung eines in der Fig. 5 gezeigten Kreuzknotenbereichs, wobei der Schnitt entlang der Linie IV-IV in der Fig. 5 geführt ist,
Fig. 5. einen schematischen Grundriß eines Kreuzknotenbereichs,
Fig. 6. einen Vertikalschnitt durch eine V-förmige Rinne,
Fig. 7. eine schematische Seitenansicht eines Stahlblech-Profils
Fig. 8. einen Schnitt entlang der Linie VIII-VIII in der Fig. 7,
Fig. 9. einen schematischen Aufriß eines Querträger-Anschlusses im Teilschnitt,
Fig. 10. einen schematischen Grundriß eines Querträger-Anschlusses nach der Darstellung in der Fig. 9,
Fig. 11. in einem schematischen Aufriß den Endbereich eines Basisträgers, und
Fig. 12. in einem Vertikalschnitt eine Halterung für eine Zierverblendung.

Die Fig. 1 veranschaulicht in einem rein schematischen Grundriß die Gitterfeld-Grundkonstruktion einer erfindungsgemäßen Überdachung. An einer Wand sind Wandkonsolen 43 angebracht, auf welcher die erfindungsgemäße Dachkonstruktion auf der einen Seite aufliegt, während die andere Seite auf Stützen 42 gelagert ist. Zwischen den Wandkonsolen 43 und den Stützen 42 ist die erfindungsgemäße Dachkonstruktion freitragend.

Zwischen den Stützen 42 einerseits und im Bereich zwischen den Stützen 42 und Wandkonsolen 43 andererseits sind Basisträger 10 bzw. Doppelbasisträger 11 angeordnet, wobei zwischen den Doppelbasisträgern 11 Querträger 12 vorhanden sind.

Es wird durch jeweils vier Träger ein quadratisches Gitterfeld 13 gebildet. Ein solches Gitterfeld 13 kann bei einer bevorzugten Ausführungsform des erfindungsgemäßen Daches ein Rastermaß von 30 cm aufweisen.

Die in der Fig. 1 veranschaulichte Anordnung kann aus horizontalen, freitragenden, gitterartigen Tragelementen erstellt werden. Die Eindekkung erfolgt durch Dachhaut-Elemente, welche jeweils ein Gitterfeld 13 abdecken. Es können in Abhängigkeit vom jeweiligen Verwendungszweck entweder durchsichtige oder undurchsichtige Dachhaut-Elemente verwendet werden. Vorzugsweise können durchsichtige oder durchscheinende Kuppelsegmente verwendet werden, wenn es erwünscht ist, daß der Raum unter dem erfindungsgemäßen Dach möglichst hell ist.

Bei der in der Fig. 1 veranschaulichten Anordnung ist beispielsweise zwischen zwei Basisträgern, die im unteren Bereich der Fig. 1 dargestellt sind, ein T-förmiger Anschluß mit einem Doppelbasisträger 11 dargestellt, bei welchem ein nach Art eines Kreuzknotenelementes 32 ausgebildetes T-Stück verwendet wird. Ein solches Kreuzknotenelement mit einem in der Fig. 1 rein schematisch eingezeichneten Exzenternocken wird unten anhand der Fig. 4 und 5 näher erläutert.

Weiterhin zeigt die F.ig. 1 im mittleren Bereich Knotenkonsolen 44, die unten anhand der Fig. 9 und 10 näher veranschaulicht werden.

Die Fig. 1 zeigt auch für einen Doppelbasisträger 11 eine für einen Anschluß eines Querträgers 12 vorgesehene Ausklinkung 14 rein schematisch, die in der Fig. 2 mit konstruktiven Einzelheiten dargestellt ist.

Es sind schließlich in der Fig. 1 Leichtmetall-Verbindungsbleche 19 rein schematisch dargestellt, die im Bereich von Kreuzungen sowie von L- und T-förmigen Anschlüssen vorgesehen und unten anhand der entsprechenden Fig. näher erläutert werden.

Es werden gemäß der Darstellung in der Fig. 1 Basisträger 10 und Doppelbasisträger 11, welche doppelt so lang sind wie die Basisträger 10, zur Aufnahme der Haupttraglasten verwendet. Zur Querverbindung werden die Querträger 12 eingesetzt. Die Tragkonstruktion wird entweder auf Wandkonsolen 43 oder auf Stützen 42 abgestützt.

Die Fig. 2 veranschaulicht in einem schematischen Aufriß einen Doppelbasisträger 11, der eine Ausklinkung 14 aufweist. Der Doppelbasisträger 11 ist in einer Verbundbauweise hergestellt. Er besteht aus zwei Stahlblech-Profilen 15 und 16_{;} die über ein dazwischen angeordnetes Leichtmetall-Verbindungsblech 19 miteinander verbunden und versteift sind. Das LeichtmetallVerbindungsblech 19 ist im Bereich von T-förmigen Anschlüssen sowie in Kreuzungsbereichen vorgesehen, kann sich jedoch über einen vorgebbaren Bereich entlang dem Träger erstrecken und in Sonderfällen auch durchgehend vorhanden sein. Es wird durch das Leichtmetall-Verbindungsblech 19 die durch die Ausklinkung verursachte Profilschwächung kompensiert. Es kann ein Verbindungsblech in Form eines Flachmaterials verwendet werden, welches natürlich auch auf beliebige Weise hergestellt sein kann. Gemäß der Darstellung in der Fig. 3 kann als Verbindungsblech auch ein umgekehrtes T-Profil verwendet werden. Die Fig. 3 veranschaulicht den Aufbau eines gemäß der Erfindung verwendeten Verbundträgers. Gemäß der Darstellung in der Zeichnung weisen die Stahlblech-Profile 15 und 16 grundsätzlich dieselbe Form auf, so daß in der Fertigung nur ein einziges Profil hergestellt werden muß. Jedes Stahlblech-Profil 15'und 16 weist an seinem oberen Rand einen abgewinkelten Bereich auf, der bei der in der Fig. 3 veranschaulichten Ausführungsform gegenüber der Trägerhauptfläche um etwa 45 Grad abgewinkelt ist. Dadurch wird zwischen den beiden oberen abgewinkelten Bereichen der Stahlblech-Profile 15 und 16 eine V-förmige Rinne gebildet. Die weitere Ausgestaltung und die Funktion dieser V-förmigen Rinne werden unten anhand der Fig. 6 näher erläutert.

Im unteren Bereich weisen die Stahlblech-Profile 15 und 16 jeweils einen in derselben Richtung wie im oberen Bereich ausgestellten Bereich auf, dessen unterer Rand in entgegengesetzter Richtung zu der gebildeten Ausbauchung derart umgebogen ist, daß ein im wesentlichen horizontaler Untergurt gebildet wird. Auf diese Weise entsteht im unteren Bereich des Verbundträgers eine Versteifungsausbauchung. Zwischen den beiden Stahlblech-Profilen 15 und 16 ist gemäß der Darstellung in der Fig. 3 ein T-förmig ausgebildetes Leichtmetall-Verbindungsblech 19 angeordnet, welches mit Hilfe von Verbindungsschrauben 20 und 21 mit den Stahlblech-Profilen 15 und 16 verbunden ist. Das T-förmige Profil des Leichtmetall-Verbindungsbleches 19 weist in seinem T-Längsschenkel Bohrungen 30 auf, die in der Fig. 2 näher dargestellt sind. Durch die Bohrungen 30 sind die Verbindungsschrauben 20 hindurchgeführt, welche den Verbundträger unterhalb der V-förmigen Rinne 18 zusammenhalten. Durch den Untergurt 23 sind die Verbindungsschrauben 21 hindurchgeführt, welche die Stahlblech-Profile 15 und 16 mit dem T-Querschenkel des Leichtmetall-Verbindungsbleches 19 verbinden, wie es aus den Fig. 2 und 3 deutlich erkennbar ist.

Nachfolgend wird anhand der Fig. 4 und 5 ein Kreuzknotenbereich näher beschrieben. Ein Kreuzknotenelement 32, welches in einem Horizontalschnitt grundsätzlich die Form eines Balkenkreuzes aufweist und Doppelflanschen 33 hat, ist mit den Leichtmetall-Verbindungsblechen 19 mit Hilfe von Bolzen verbunden. Gemäß der Darstellung in den Fig. 4 und 5 ragen von zwei einander gegenüber angeordneten Seiten Leichtmetall=Verbindungsbleche 19 in die Zwischenräume zwischen den Doppelflanschen 33 des Kreuzknotenelementes 32. Im oberen Bereich des Kreuzknotenelementes 32 ist zwischen den auf Abstand voneinander angeordneten Stirnseiten der Leichtmetall-Verbindungsbleche 19 ein Exzenternocken 36 angeordnet. Im unteren Bereich haben sowohl die Leichtmetall-Verbindungsbleche 19 als auch die Doppelflanschen 33 des Kreuzknotenelementes 32 miteinander fluchtende und als Bohrungen ausgebildete Öffnungen 35. Im oberen Bereich sind in einer grundsätzlich fluchtenden Anordnung in den Leichtmetall-Verbindungsblechen 19 Langlöcher 34 vorgesehen, während in den Doppelflanschen 33 des Kreuzknotenelementes 32 Bohrungen 35 angeordnet sind. Durch die Bohrungen 35 sowie die entsprechenden Langlöcher 34 sind Zapfen hindurchgeführt. Wenn nun im Bereich eines Kreuzknotens eine Überhöhung durchgeführt werden soll, so daß aus diesem Bereich das Regenwasser leicht ablaufen kann, kann dies bei der erfindungsgemäßen Anordnung auf folgende Weise geschehen. Zunächst wird unter das Kreuzknotenelement 32 eine Stütze gesetzt. Wenn diese Stütze den Kreuzknotenbereich leicht nach oben drückt, können die stirnseitigen Ränder der Leichtmetall-Verbindungsbleche 19 im Bereich des Exzenternockens 36 auseinander geführt werden, indem nämlich die Bolzen in den Langlöchern 34 geführt werden, wobei die durch die Bohrungen 35 im unteren Bereich hindurchgeführten Bolzen als Drehlagerzapfen wirken. Mit anderen Worten, es werden beim Hochdrücken der Stützen die Trägeranschlüsse im oberen Bereich der Verbindungsbleche auseinander gedrückt, wobei die unteren Verbindungszapfen als Drehgelenk wirken und die oberen Verbindungszapfen in den Langlöchern geführt sind. Durch entsprechende Einstellung des Exzenternockens 36 können die stirnseitigen Ränder der Verbindungsbleche 19 bei entsprechender Dimensionierung der Nockenflächen gegerieinder abgestützt oder verkeilt werden. Die Stütze kann dann unter dem Kreuzknotenbereich wieder entfernt werden. Wenn an dem Exzenternocken 36 Nockenflächen mit unterschiedlichen Abständen von der Drehachse vorgesehen werden, können auf diese Weise unterschiedliche Überhöhungen herbeigeführt und durch entsprechende Einstellung des Exzenternockens 36 fixiert werden.

Die Fig. 6 veranschaulicht in einem schematischen Vertikalschnitt die Ausgestaltung der V-förmigen Rinne 18. Innerhalb der abgewinkelten oberen Bereiche der Stahlblech-Profile 15 bzw. 16 ragen die Ränder von Dachhaut-Elementen 22 in die V-förmige Rinne 18 hinein. Die Ränder der Dachhaut-Elemente 22 sind mit einem doppelseitig klebenden Band 38 versehen, welches bereits bei der Fertigung angebracht wird. Bei der Montage wird die äußere Schutzschicht eines solchen doppelseitig klebenden Bandes 38 entfernt, so daß zwischen den Rändern der Dachhaut-Elemente 22 ein Dichtungsband 37 eingelegt werden kann, welches mit den Bändern 38 durch eine Klebeverbindung fest und dicht verbunden wird. In der Fig. 6 ist auch eine Halteklammer 25 veranschaulicht, welche in ihrem oberen Bereich Y-förmig auseinander gespreizte Ausleger 26 aufweist, die sich auf die doppelseitig Klebenden Bänder 38 auflegen. In ihrem unteren Bereich weist die Halteklammer 25 nach außen abgewinkelte Haken 27 auf, die in die Langlöcher 34 eingreifen, welche in den Stahlblech-Profilen 15 und 16 ausgebildet sind. Die Langlöcher 34 sind insbesondere aus der Darstellung der Fig. 7 ersichtlich. Die Halteklammern 25 können in vorgebbaren Abständen voneinander eingesetzt werden. An denjenigen Stellen, an denen keine Halteklammern 25 vorhanden sind, kommt eine durchgehende Klebeverbindung zwischen dem Dichtungsband 37 und den doppelseitig klebenden Bändern 38 zustande. Im Bereich der V-förmigen Rinne wird durch die oben beschriebene Ausführungsform des Erfindungsgegenstandes einerseits eine gut abgedichtete Regenrinne gebildet, und es werden zugleich mit Hilfe der Halteklammern 25 die Ränder der Dachhaut-Elemente fest verankert.

Die Fig. 7 zeigt in einem schematischen Aufriß das Stahlblech-Profil 15 und läßt auch die oben bereits angesprochenen Langlöcher 34 deutlich erkennen. Weiterhin ist in der Fig. 7 auch die Keilnut 17 ersichtlich, welche gemäß den oberen Erläuterungen dazu dient, eine in der Fig. 2 veranschaulichte Ausklinkung herzustellen, indem nämlich von oben quer zur Keilnut 17 Einschnitte angebracht werden und der zwischen den Einschnitten verbleibende Randbereich ausgebrochen wird.

Schließlich zeigt die Fig. 7 auch Ankörnungen 28 und 29, welche einerseits als Ablängmaß dienen und andererseits ein Bohrbild darstellen, so daß die zur Herstellung von Verbindungen erforderlichen Bohrungen ohne Bohrschablone angebracht und dabei zugleich exakt positioniert werden können. Es können auf diese Weise sowohl die Bohrungen 30 für die Verbindungsschrauben 20 als auch die Bohrungen 31 für die Verbindungsschrauben 21 leicht und präzise angebracht werden.

In der Fig. 8 ist das in der Fig. 7 dargestellte Stahlblech-Profil 15 in einem Schnitt entlang der Linie VIII-VIII veranschaulicht, und es sind in dieser Darstellung die Ankörnungen 28 in der Hauptträgerfläche ebenso wie die Ankörnungen 29 in dem Untergurt 23 in ihrer Lage deutlich erkennbar.

In den Fig. 9 und 10 sind Knotenkonsolen 44 mit daran angebrachten Querträgern 12, die gemäß der Darstellung in den Fig. 9 und 10 jeweils horizontal verlaufen, an einen Doppelbasisträger 11 angeflanscht. Eine darartige Verbindung kann grundsätzlich im Bereich einer Ausklinkung 14 geschehen, wie sie in der Fig. 2 veranschaulicht ist.

Die Fig. 11 veranschaulicht den Endbereich eines Basisträgers 10, dessen Verbindungsblech 19 im oberen Bereich ein Langloch 34 und im unteren Bereich eine Bohrung 35 aufweist. Weiterhin sind in der Fig. 11 die Bohrungen 30 für die Verbindungsschrauben 20 ebenso wie die in den Untergurt 23 des Stahlblech-Profils eingesetzten Schrauben 21 veranschaulicht. Der in der Fig. 11 dargestellte Teil eines Basisträgers 10 kann grundsätzlich zur Verbindung mit einem Kreuzknotenelement verwendet werden, wie sie in den Fig. 4 und 5 dargestellt wurde.

Die Fig. 12 veranschaulicht eine vorteilhafte Möglichkeit, an einen erfindungsgemäßen Träger mit Hilfe von Verbindungsschrauben 20 einen Haltewinkel 41 anzubringen, der dazu verwendet werden kann, mittels Befestigungsschrauben 45 eine untere Schiene 40 zur Anbringung einer (nicht dargestellten) Randverblendung zu befestigen. Die untere Schiene 40 weist eine nach oben offene U-Nut auf, in welche der untere Rand einer (nicht dargestellten) Zierverblendung eingesetzt werden kann. Der obere Rand einer solchen Zierverblendung, die grundsätzlich vertikal anzuordnen ist, kann in einer umgekehrten U-Nut gehalten werden, welche an einer oberen Schiene 39 ausgebildet ist, die mit Hilfe von Befestigungselementen wie Schrauben an dem Stahlblech-Profil 16 im Bereich der V-förmigen Rinne 18 angebracht ist. Es werden bei der in der Fig. 12 veranschaulichten Ausführungsform des Erfindungsgegenstandes somit zwei miteinander fluchtende U-Nuten ausgebildet, in welche eine nach den Wünschen des jeweiligen Anwendungsfalles gestaltete Zierverblendung eingeschoben oder eingesetzt werden kann.

Die untere Schiene 40 weist gemäß der Darstellung in der Fig. 12 eine weitere U-förmige Nut auf, deren Öffnung horizontal angeordnet ist, so daß in die entsprechende U-Öffnung eine horizontale Verblendung eingesetzt werden kann.

## Patentansprüche

1. Überdachungs-Anordnung zum Überdachen einer vorgebbaren Fläche, insbesondere für Vorplätze, Wintergärten, Pergolen oder Hauseingänge, mit einer gitterartigen Tragkonstruktion, wobei industriell vorgefertigte, auf ein vorgegebenes Gitterfeld-Rastermaß abgestimmte Träger (10, 11, 12) vorgesehen sind, die auf vertikalen stützen oder Wandkonsolen aufliegen, die Träger (10, 11, 12) als Verbundträger ausgebildet sind, welche zwei zueinander symmetrisch angeordnete Stahlblech-Profile (15, 16) aufweisen, zwischen denen zumindest im Bereich von Kreuzungen, L- und T-förmigen Anschlüssen Verbindungsbleche (19) angeordnet sind, die Stahlblech-Profile (15, 16) und die Verbindungsbleche (19) miteinander durch Verbindungsschrauben (20, 21) verschraubt sind, dadurch gekennzeichnet, daß die Verbindungsbleche (19) aus Leichtmetall bestehen und daß die Stahlblech-Profile (15, 16) abgewinkelte Randbereiche im oberen Teil des Trägers (10, 11, 12) aufweisen, welche eine im wesentlichen V-förmige Rinne bilden, in welche jeweils die Ränder von kuppelförmigen Dachhaut-Elementen (22) hineinragen, die jeweils ein Gitterfeld (13) abdecken.

2. Anordnung nach Anspruch 1, dadurch gekennzeichnet, daß Basisträger (10) vorgesehen sind, welche eine Länge haben, die der Kantenlänge eines Gitterfeldes (13) entspricht, wobei in jedem Gittereckpunkt wenigstens ein Basisträger (10) und ein dazu unter einem rechten Winkel verlaufender Querträger (12) zusammentreffen.

3. Anordnung nach Anspruch 1, dadurch gekennzeichnet, daß Doppelbasisträger (12) vorgesehen sind, welche zwei Gitterfelder (13) übergreifen und welche in ihrem mittleren Bereich, in welchem für eine Kreuzung oder für einen T-förmigen Anschluß eines quer zum Basisträger (10) verlaufenden Querträgers (12) am oberen Rand eine Ausklinkung (14) vorgesehen ist.

4. Anordnung nach Anspruch 3, dadurch gekennzeichnet, daß das Stahlblech-Profil (15,16) zur Herstellung der Ausklinkung (14) eine als Sollbruchlinie dienende Keilnut (17) aufweist, die sich im unteren Teil des zur Bildung der V-förmigen Rinne (18) abgewinkelten Randbereiches befindet.

5. Anordnung nach einem der vorhergehenden Ansprüche, dadurch gekennzeichnet, daß der zur Bildung der V-förmigen Rinne (18) abgewinkelte Randbereich um einen Winkel von etwa 45 Grad gegenüber einer vertikal anzuordnenden Trägerhauptfläche abgwinkelt ist.

6. Anordnung nach einem der vorhergehenden Ansprüche, dadurch gekennzeichnet, daß das Stahlblech-Profil (15, 16) des Trägers (10, 11, 12) in seinem unteren Bereich einen nach einer Seite abgewinkelten Bereich aufweist, welcher in derselben Richtung wie der obere Randbereich abgewinkelt ist, und daß der untere Rand des abgewinkelten Bereiches in entgegengesetzter Richtung zu der genannten Abwinklung derart umgebogen ist, daß eine Ausbauchung und ein im wesentlichen rechtwinklig zu der Trägerhauptfläche angeordneter Untergurt (23) gebildet sind, dessen Rand in der durch die Trägerhauptfläche festgelegten Ebene angeordnet ist.

7. Anordnung nach einem der vorhergehenden Ansprüche, dadurch gekennzeichnet, daß die Profile gerollte Profilteile sind.

8. Anordnung nach einem der vorhergehenden Ansprüche, dadurch gekennzeichnet, daß das Stahlblech-Profil (15, 16) in der im eingebauten Zustand vertikal angeordneten Trägerhauptfläche in deren oberer Hälfte jeweils im Rasterabstand angeordnete, horizontal verlaufende. Langlöcher (34) aufweist, in welche Halteklammern (25) eingreifen.

9. Anordnung nach einem der Ansprüche 6 bis 8, dadurch gekennzeichnet, daß das Stahlblech-Profil (15,16) auf der Trägerhauptfläche sowie an dem Untergurt (23) in einem Abstand voneinander, welcher einem vorgebbaren Bruchteil des Rastermaßes entspricht, Reihen von Ankörnungen (28) aufweisen, welche die Bohrungen (30, 31) für die Verbindungsschrauben (20, 21) sowie die Schnittlängen für die Träger markieren.

10. Anordnung nach einem der Ansprüche 6 bis 9, dadurch gekennzeichnet, daß die Verbindungsbleche (19) im Querschnitt die Form eines umgekehrten "T" aufweisen, dessen Querschenkel innerhalb der Ausbauchung angeordnet und mit dem horizontalen Untergurt (23) verschraubt ist.

11. Anordnung nach einem der vorhergehenden Ansprüche, dadurch gekennzeichnet, daß zwischen den Enden von Basisträgern (10) bzw. Doppelbasisträgern (11) jeweils ein Kreuzknotenelement (32) angeordnet ist, welches aus einem einstückig ausgebildeten, balkenkreuzartig geformten, mit gabelartig angeordneten Doppelflanschen (33) ausgestatteten Leichtmetallkörper besteht, zwischen dessen Doppelflanschen (33) die Leichtmetall-Verbindungsbleche (19) angeordnet sind.

12. Anordnung nach Anspruch 11, dadurch gekennzeichet, daß jeder Doppelflansch (33) zwei übereinander angeorndete Bohrungen (30, 30) aufweist, die mit entsprechenden Öffnungen (24, 35) in den Leichtmetall-Verbindungsblechen (19) fluchten und von denen die untere Öffnung als Bohrung (35) mit dem gleichen Durchmesser wie die untere Bohrung (30) im Doppelflansch (33) ausgebildet ist und die obere Öffnung ein sich in horizontaler Richtung erstreckendes Langloch (24) ist, und daß zwischen stirnseitigen Rändern der Leichtmetall-Verbindungsbleche (19) ein in dem Kreuzknotenelement (32) drehbarer Exzenternocken (36) angeordnet ist, an dessen Umfangsfläche die stirnseitigen Ränder der Leichtmetall-Verbindungsbleche (19) abstützbar sind.

13. Anordnung nach Anspruch 12, dadurch gekennzeichnet, daß der Exzenternocken (36) im Querschnitt polygonal ausgebildet ist, wobei jeweils auf gleichem Abstand vom Drehpunkt zwei zueinander parallele Flächen vorgesehen sind.

14. Anordnung nach einem der vorhergehenden Ansprüche, dadurch gekennzeichnet, daß zwischen in die V-förmige Rinne hineinragenden Rändern von Dachhaut-Elementen ein dauerelastisches Dichtungsband (37) angeordnet ist.

15. Anordnung nach Anspruch 14, dadurch gekennzeichet, daß entlang den Rändern der Dachhaut-Elemente, die in die V-förmige Rinne (18) hineinragen, ein doppelseitig klebendes Band (38) angeordnet und mit einem zur Montage lösbaren Schutzband abgedeckt ist.

16. Anordnung nach einem der vorhergehenden Ansprüche, dadurch gekennzeichnet, daß die in die V-förmige Rinne (18) hineinragenden Ränder der kuppelförmigen Dachhaut-Elemente (22) durch elastische Halteklammern (25) gehalten sind, deren Haken (27) in Langlöcher (34) eingreifen, die in horizontaler Richtung in dem Tragerhauptflachen der Träger (10, 11, 12) angeordnet sind.

17. Anordnung nach Anspruch 16, dadurch gekennzeichnet, daß die Halteklammern (25) jeweils in ihrem oberen Bereich V-förmig geformte, die Ränder der Dachhaut-Elemente übergreifende Ausleger (26) aufweisen und in ihrem unteren Bereich in Öffnungen (34) in den Trägern (10,11,12) eingreifende Haken (27) aufweisen.

18. Anordnung nach einem der vorhergehenden Ansprüche, dadurch gekennzeichnet, daß eine an einem Träger (10, 11, 12) anbringbare Halterung vorgesehen ist, welche zur Anbringung einer vertikalen Randverblendung eine obere und eine untere Schiene (39 bzw. 40) aufweist, in welche nachträglich eine praktisch beliebig gestaltete Zierverblendung einzusetzen ist.

19. Anordnung nach Anspruch 18, dadurch gekennzeichet, daß die untere Schiene (40) eine nach oben offene U-förmige Rinne aufweist.

20. Anordnung nach einem der Ansprüche 18 oder 19, dadurch gekennzeichnet, daß die untere Schiene (40) eine zur Aufnahme einer horizontalen Verblendung dienende weitere U-Schiene aufweist, bei welcher das "U" horizontal angeordnet ist.

## Revendications

1. Structure de couverture pour la couverture d'une surface quelconque, en particulier pour vestibules, jardins d'hiver, pergolas, ou entrées de maison, avec une construction portant en treillis, dans laquelle sont prévus des supports (10, 11, 12) préfabriqués industriellement et adaptés à une dimension modulaire de treillis à déterminer à l'avance, qui repose sur des appuis verticaux ou des consoles murales, dans laquelle les supports (10, 11, 12) sont réalisés sous forme de supports sandwich qui présentent deux profilés en tôle d'acier disposés symétriquement de part et d'autre, et entre lesquels, au moins dans la zone des croisements, des pièces de jonction en forme de L et T, des tôles de liaison (19) sont disposées, les profilés en tôle d'acier (15, 16) et les tôles de liaison (19) sont assemblés par des vis de liaison (20, 21), caractérisée en ce que les tôles de liaison (19) sont réalisées en alliage léger et que les profilés en tôle d'acier (15, 16) présentent des bordures pliées à la partie supérieure du support (10, 11, 12) qui forment une gouttière essentiellement en forme de V, dans laquelle les bords des éléments de couverture en forme de coupole (22) qui recouvrent chaque maille du treillis (13) pénétrent.

2. Construction suivant la revendication 1, caractérisée en ce qu'il est prévu des supports de base (10) d'une longueur correspondant à un côté de maille du treillis (13), dans laquelle à chaque sommet du treillis au moins un support de base (10) et un support transversal (12), formant avec lui un angle droit, se rencontrant.

3. Construction suivant la revendication 1, caractérisée en ce qu'il est prévu des supports de base doubles (12) qui couvrent deux mailles de treillis (13) et dans la partie centrale desquels est prévue à la partie supérieure une encoche (14) pour un croisement ou une jonction en forme de T d'un support transversal (12) perpendiculaire au support de base (10).

4. Construction suivant la revendication 3, caractérisée en ce que le profilé en tôle d'acier (15, 16) présente pour la réalisation de l'encoche (14) une rainure (17) servant de ligne de rupture, qui se trouve à la partie inférieure de la bordure pliée pour la formation de la gouttière en forme de V (18).

5. Construction suivant l'une des revendications précédentes, caractérisée en ce que la bordure pliée pour la formation de la gouttière en forme de V (18) est pliée d'un angle d'environ 45 degrés par rapport à une surface principale de support verticale.

6. Construction suivant l'une des revendications précédentes, caractérisée en ce que le profilé en tôle d'acier (15,16) du support (10,11,12) présente sans sa zone inférieure une partie pliée vers un côté, qui est pliée dans la même la direction que la bordure supérieure, et que le bord inférieur de la zone pliée est recourbé dans le sens opposé au pliage mentionné, qui sont formés d'un renflement et une semelle inférieure (23) essentiellement perpendiculaire à la surface principale de support, dont le bord se trouve dans le plan déterminé par la surface principale de support.

7. Construction suivant l'une des revendications précédentes, caractérisée en ce que les profilés sont des pièces profilées obtenues par soudage.

8. Construction suivant l'une des revendications précédentes, caractérisée en ce que le profilé en tôle d'acier (15, 16) présente dans la moitié supérieure de la surface principale de support verticale dans l'état monté des trous oblongs horizontaux (34) disposés à l'écartement du treillis, dans lesquels pénétrent les étriers de retenue (25).

9. Construction suivant l'une des revendications 6 à 8, caractérisée en ce que le profilé en tôle d'acier (15, 16) présente sur la surface principale de support ainsi que sur la semelle inférieure (33) espacés les uns des autres d'une valeur correspondant à une fraction à définir à l'avance de la dimension modulaire, une série de coups de pointeau (28) qui marquent les perçages (30, 31) pour les vis d'assemblage (20, 21) ainsi que les longueurs de coupe pour les supports.

10. Construction suivant l'une des revendications 6 à 9, caractérisée en ce que les tôles de liaison (19) présentent une section en forme de T renversé, dont la semelle est disposée à l'intérieur du renflement et est vissée sur la semelle inférieure horizontale (23).

11. Construction suivant l'une des revendications précédentes, caractérisée en ce qu'entre les extrémités des supports de base (10) ou des supports de base doubles (11) est disposé un élément de noeud (32) qui est constitué d'un corps en alliage léger d'une seule pièce, en forme de croisillon, équipé de brides doubles (33) disposées en forme de fourche, entre lesquelles brides doubles (33), les tôles de liaison en alliage léger (19) sont disposées.

12. Construction suivant la revendication 11, caractérisée en ce que chaque bride double (33) _{.} présente deux perçages (30, 30) disposés l'un sur l'autre, alignés avec les ouvertures correspondantes (24, 35) des tôles de liaison en alliage léger (19), l'ouverture inférieure ayant la forme d'un perçage (35) de même diamètre que le perçage inférieure (30) dans la bride double (33) et l'ouverture supérieure étant un trou oblong (24) allongé horizontalement, et par le fait qu'un ergot d'excentrique (36) pivotant dans l'élément de noeud (32) est disposé entre les deux bords frontaux des tôles de liaison en alliage léger (19) et que les bords frontaux des tôles de liaison en alliage léger (19) peuvent s'appuyer sur la surface périphérique de cet ergot d'excentrique.

13. Construction selon la revendication 12, caractérisée en ce que l'ergot d'excentrique (36) a une section polygonale, les surfaces parallèles étant deux par deux équidistantes du point de rotation.

14. Construction suivant l'une des revendications précédentes, caractérisée en ce qu'une bande d'étanchéité (37) à élasticité durable est disposée entre les bords des éléments de couverture plongeant dans la gouttière en forme de V.

15. Construction suivant la revendication 14, caractérisée par le fait qu'une bande autocollante sur ses deux faces (38) est disposée le long des bords des éléments de couverture qui plongent dans la gouttière en forme de V (18), et recouverte d'une bande de protection détachable au montage.

16. Construction suivant l'une des revendications précédentes, caractérisée en ce que les bords des éléments de toiture en forme de coupole (22) qui plongent dans la gouttière en forme de V (18) sont maintenus par des étriers de retenue (25) dont les crochets (27) pénétrent dans des trous oblongs (34) posés horizontalement sur les surfaces principales de support des supports (10, 11, 12).

17. Construction suivant la revendication 16, caractérisée en ce que les étriers de retenue (25), présentent à leur partie supérieure des oreilles (26) en forme de V, recouvrant les bords des éléments de couverture, et à leur partie inférieure des crochets (27) pénétrant dans des ouvertures (34) dans les supports (10, 11, 12).

18. Constructions suivant l'une des revendications précédentes, caractérisée en ce qu'une attache ajoutable à un support (10, 11, 12) est prévue qui pénétre un rail supérieur et un rail inférieur (39, 40) pour l'adjonction d'un cache de bordure vertical, dans laquelle il est possible d'implanter ultérieurement un cache décoratif pratiquement à la demande.

19. Construction selon la revendication 18, caractérisée en ce que le rail inférieur (40) présente une gouttière en forme de U ouverte vers le haut.

20. Construction suivant l'une des revendications 18 ou 19, caractérisée en ce que le rail inférieur (40) présente un rail en U supplémentaire servant à recevoir un cache horizontal, le "U" étant disposé horizontalement.

## Claims

1. Roofing means for roofing a given surface, particularly for forecourts, conservatories, pergolas or house entrances, with a grid-like support structure, industrially prefabricated beams (10, 11, 12) matched to given girder field dimensions are provided which rest on vertical supports or wall brackets, the beams (10, 11, 12) are constructed as bonded beams or girders having two symmetrically arranged sheet steel profiles (15, 16), between which are arranged L and T-shaped connecting plates (19), at least in the vicinity of intersections, the sheet steel profiles (15, 16) and connecting plates (19) being screwed together by means of assembly screws (20, 21), characterized in that the connecting plates (19) are made from light metal and that the sheet steel profiles (15, 16) have angular edge regions in the upper part of the beam (10, 11, 12) forming a substantially V-shaped groove, into which project the edges of dome-shaped roof membrane elements (22), which in each case cover a grid field (13).

2. Means according to claim 1, characterized in that base beams (10) are provided having a length corresponding to the edge length of a grid field (13) and at least one base beam (10) and a transverse beam (12) at right angles thereto meet in each grid corner point.

3. Means according to claim 1, characterized in that double base beams (12) are provided, which pass over two grid fields (13) and which in the central region thereof a coping (14) is provided on the upper edge for an intersection or for a T-shaped connection of a transverse beam (12) at right angles to base beam (10).

4. Means according to claim 3, characterized in that the sheet steel profile (15, 16) for producing the coping (14) has a keyway (17) serving as a desired breaking line and which is located in the lower part of the angular edge region for forming the V-shaped groove (18).

5. Means according to one of the preceding claims, characterized in that the angular edge region for forming the V-shaped groove (14) is angled at an angle of approximately 45° with respect to a beam main surface to be vertically positioned.

6. Means according to one of the preceding claims, characterized in that the sheet steel profile (15, 16) of beam (10, 11, 12) is provided in its lower region with an area bent to one side and which is bent in the same direction as the upper edge area and that the lower edge of the bent area is bent over in the opposite direction to said bend, so that an outward bulge and a lower chord (23) substantially at right angles to the beam main surface are formed and the edge thereof is arranged in the plane fixed by the beam main surface.

7. Means according to one of the preceding claims, characterized in that the profiles are rolled profile parts.

8. Means according to one of the preceding claims, characterized in that the sheet steel profile (15, 16) in the beam main surface positioned vertically in the installed state has in its upper half horizontal elongated holes (34) arranged with the grid spacing and in which engage fixing clips (25).

9. Means according to one of the claims 6 to 8, characterized in that the sheet steel profile (15, 16) on the beam main surface and on the lower chord (23) has rows of punch marks (28) spaced from one another in a manner corresponding to a given fraction of the grid size and they mark the bores (30, 31) for the assembly screws (20, 21) and the lengths of cut for the beams.

10. Means according to one of the claims 6 to 9, characterized in that the connecting plates (19) are cross-sectionally shaped like an inverted T, whose cross-member is arranged within the outward bulge and is screwed to the horizontal lower chord (23).

11. Means according to one of the preceding claims, characterized in that between the ends of the base beams (10) or double base beams (11) is in each case provided a cross node member (32), which comprises a light metal body constructed in one piece, which has a beam grill-shape and which is equipped with fork-like double flanges (33) and between which are arranged the light metal joining plates (19).

12. Means according to claim 11, characterized in that each double flange (33) has two superimposed bores (30, 30), which are aligned with corresponding openings (24, 35) in the light metal connecting plates (19) and whereof the lower opening is constructed as a bore (35) with the same diameter as the lower bore (30) in double flange (33) and the upper opening is a horizontally extending elongated hole (24) and that between the frontal edges of the light metal connecting plates (19) is arranged an eccentric cam (36) rotatable in the cross node member (32) and on whose circumferential surface are supported the frontal edges of the light metal connecting plates (19).

13. Means according to claim 12, characterized in that the eccentric cam (36) is polygonal in cross-section, there being two parallel surfaces at the same distance from the fulcrum.

14. Means according to one of the preceding claims, characterized in that a permanent elastic sealing band (37) is arranged between the edges of the roof membrane elements projecting into the V-shaped groove.

15. Means according to claim 14, characterized in that a double-sided adhesive band (38) is arranged along the edges of the roof membrane elements projecting into the V-shaped groove (18) and is covered with a protective band removable for assembly purposes.

16. Means according to one of the preceding claims, characterized in that the edges of the dome-shaped roof membrane elements (22) projecting into the V-shaped groove (18) are secured by elastic fixing clips (25), whose hooks (27) engage in elongated holes (34), which are arranged horizontally in the beam main surfaces of beams (10, 11, 12).

17. Means according to claim 16, characterized in that the fixing clips (25) are in each case provided in their upper area with V-shaped jibs (26) engaging over the edges of the roof membrane elements and in their lower area have hooks (27) engaging in openings (34) in beams (10, 11, 12).

18. Means according to one of the preceding claims, characterized in that a mounting support which can be fitted to a beam (10, 11, 12) is provided and has an upper and a lower rail (39 or 40) for fitting a vertical edge facing and in which is subsequently inserted a substantially randomly designed decorative facing.

19. Means according to claim 18, characterized in that the lower rail (40) has an upwardly open U-shaped groove.

20. Means according to one of the claims 18 or 19, characterized in that the lower rail (40) has a further U-shaped rail for receiving a horizontal facing, said U being arranged horizontally.
